# EUROPÄISCHE PATENTSCHRIFT

(11) **EP 2 783 380 B1**
(45) Veröffentlichungstag und Bekanntmachung des Hinweises auf die Patenterteilung: **08.03.2017**
(21) Anmeldenummer: 12797790.8
(22) Anmeldetag: 20.11.2012
(51) Int. Cl.: H01H 37/52, H01H 37/54

(54) **TEMPERATURABHÄNGIGES SCHALTWERK**
TEMPERATURE-DEPENDENT SWITCHING MECHANISM
MÉCANISME INTERRUPTEUR ACTIONNÉ THERMIQUEMENT

(30) Priorität: 22.11.2011 DE 102011119637
(43) Veröffentlichungstag der Anmeldung: 01.10.2014
(73) Patentinhaber: Hofsaess, Marcel P., 99706 Sondershausen (DE)
(72) Erfinder: Hofsaess, Marcel P., 99706 Sondershausen (DE)
(74) Vertreter: Witte, Weller & Partner Patentanwälte mbB
(86) Internationale Anmeldenummer: PCT/EP2012/073066
(87) Internationale Veröffentlichungsnummer: WO 2013/076059

(56) Entgegenhaltungen:
- DE-A1- 2 106 132
- DE-A1-102009 061 050
- US-A- 3 305 655

## Beschreibung

Die vorliegende Erfindung betrifft ein temperaturabhängiges Schaltwerk für einen temperaturabhängiger Schalter, wobei das Schaltwerk eine Schnappscheibe umfasst, an der ein Auflagebereich vorgesehen ist, an dem ein bewegliches Kontaktteil unverlierbar gehalten ist, wobei bei in dem Schalter montierten Schaltwerk das Kontaktteil mit einer ersten Kontaktfläche und die Schnappscheibe mit einer zweiten Kontaktfläche des Schalters derart zusammenwirkt, dass die Schnappscheibe das bewegliche Kontaktteil in Abhängigkeit von ihrer Temperatur von der ersten Kontaktfläche abhebt.

Die vorliegende Erfindung betrifft ferner einen temperaturabhängigen Schalter mit einem temperaturabhängiges Schaltwerk, das in einem das Schaltwerk aufnehmenden Gehäuse angeordnet ist, das ein Oberteil mit einem ersten Außenanschluss sowie ein Unterteil mit einem zweiten Außenanschluss umfasst, wobei an einer Innenseite des Oberteils eine mit dem ersten Außenanschluss in Verbindung stehende erste Kontaktfläche und an der Innenseite des Unterteils eine mit dem zweiten Außenanschluss in Verbindung stehende zweite Kontaktfläche vorgesehen ist.

Schließlich betrifft die vorliegende Erfindung ein Verfahren zur Herstellung eines derartigen temperaturabhängigen Schaltwerkes sowie ein Verfahren zur Herstellung eines derartigen temperaturabhängigen Schalters.

Ein temperaturabhängiges Schaltwerk sowie ein damit ausgestatteter temperaturabhängiger Schalter der vorstehend genannten Art sind bspw. aus der DE 43 45 350 A1 bekannt.

Der bekannte temperaturabhängige Schalter umfasst ein Gehäuse mit einem metallischen Unterteil sowie einem metallischen Oberteil. In dem Gehäuse ist ein temperaturabhängiges Schaltwerk untergebracht, das in Abhängigkeit von seiner Temperatur eine elektrisch leitende Verbindung zwischen dem Unterteil und dem Oberteil des Gehäuses herstellt.

Das Schaltwerk ist mit einer Feder-Schnappscheibe und einer Bimetall-Schnappscheibe ausgestattet. An einen zentrischen Auflagebereich der Feder-Schnappscheibe ist dabei ein so genanntes bewegliches Kontaktteil angeschweißt, das die Federscheibe gegen einen stationären Kontakt innen an dem Oberteil drückt, der die erste Kontaktfläche bildet. Mit ihrem Rand stützt sich die Feder-Schnappscheibe auf einer zweiten Kontaktfläche im Unterteil des Gehäuses ab, so dass der elektrische Strom von dem Unterteil durch die Feder-Schnappscheibe und das bewegliche Kontaktteil in den stationären Kontakt und von da in das Oberteil fließt.

Das Unterteil des Gehäuses ist topfartig ausgestaltet, es weist an seiner Innenseite eine umlaufende Schulter auf, auf der die Feder-Schnappscheibe des temperaturabhängigen Schaltwerkes aufliegt.

Die Feder-Schnappscheibe trägt zentrisch das angeschweißte Kontaktteil, über das die Bimetall-Schnappscheibe gestülpt ist, so dass diese lose auf der Feder-Schnappscheibe aufliegt.

Das Oberteil des Gehäuses ist als Deckel ausgebildet, der auf einer weiteren umlaufenden Schulter des Unterteils aufliegt. Weil Unterteil und Oberteil des Gehäuses aus elektrisch leitfähigem Material gefertigt sind, ist zwischen ihnen eine Isolationsfolie angeordnet, die Unterteil und Oberteil des Gehäuses elektrisch gegeneinander isoliert.

Die Außenseite des Oberteils des Gehäuses dient als erster Außenanschluss, dort ist eine erste Litze angelötet. Die Außenseite des Unterteils dient als zweiter Außenanschluss, dort ist eine Anschlussfahne befestigt, an die eine zweite Anschlusslitze angelötet ist.

Der bekannte temperaturabhängige Schalter dient dazu, elektrische Verbraucher vor Überhitzung zu schützen. Zu diesem Zweck wird er so an den zu schützenden Verbraucher montiert, dass er in thermischem Kontakt mit dem Verbraucher steht.

Der Versorgungsstromkreis des Verbrauchers wird über den temperaturabhängigen Schalter geführt, indem ein Anschlusskabel des Verbrauchers mit einem der Außenanschlüsse des Schalters und der andere Außenanschluss des Schalters mit dem elektrischen Versorgungsstromkreis verbunden werden.

Wegen der thermischen Ankopplung nimmt der temperaturabhängige Schalter stets die Temperatur des elektrischen Verbrauchers an. Erhöht sich die Temperatur des Verbrauchers jetzt über eine vorgegebene Schwelltemperatur hinaus, so springt die Bimetall-Schnappscheibe in ihre Hochtemperaturstellung, in der sie den Schalter öffnet, so dass der Versorgungsstromkreis des Verbrauchers unterbrochen wird, der sich folglich nicht weiter aufheizen kann.

Bei dieser Konstruktion ist die Bimetall-Schnappscheibe unterhalb ihrer Sprungtemperatur mechanisch kräftefrei gelagert, wobei die Bimetall-Schnappscheibe auch nicht zur Leitung des Stromes eingesetzt wird.

Dabei ist von Vorteil, dass die Bimetall-Schnappscheiben eine lange mechanische Lebensdauer aufweisen, und dass sich der Schaltpunkt, also die Sprungtemperatur der Bimetall-Schnappscheibe, auch nach vielen Schaltspielen nicht verändert.

Sofern geringere Anforderungen an die mechanische Zuverlässigkeit bzw. die Stabilität der Sprungtemperatur tolerierbar sind, kann die Bimetall-Schnappscheibe auch die Funktion der Feder-Schnappscheibe mit übernehmen, so dass das Schaltwerk nur eine Schnappscheibe, nämlich die Bimetall-Schnappscheibe umfasst, die dann das bewegliche Kontaktteil trägt und im geschlossenen Zustand des Schalters auch den Strom führt.

Darüber hinaus ist es bekannt, derartige Schalter mit einem Parallelwiderstand zu versehen, der parallel zu den Außenanschlüssen geschaltet ist. Dieser Parallelwiderstand übernimmt bei geöffnetem Schalter einen Teils des Betriebsstroms und hält den Schalter auf einer Temperatur oberhalb der Sprungtemperatur, so dass sich der Schalter nach dem Abkühlen nicht automatisch wieder schließt. Derartige Schalter nennt man selbsthaltend.

Weiter ist es bekannt, derartige Schalter mit einem Vorwiderstand auszustatten, der von dem durch den Schalter fließenden Betriebsstrom durchflossen wird. Auf diese Weise wird in dem Vorwiderstand eine ohmsche Wärme erzeugt, die proportional zum Quadrat des fließenden Stroms ist. Übersteigt die Stromstärke ein zulässiges Maß, so führt die Wärme des Vorwiderstandes dazu, dass das Schaltwerk geöffnet wird.

Auf diese Weise wird ein zu schützendes Gerät bereits dann von seinem Versorgungsstromkreis abgeschaltet, wenn ein zu hoher Stromfluss zu verzeichnen ist, der noch gar nicht zu einer übermäßigen Erhitzung des Gerätes geführt hat.

Alle diese verschiedenen Konstruktionsvarianten lassen sich mit dem erfindungsgemäßen Schalter realisieren.

In ihrer Tieftemperaturstellung liegt die Bimetall-Schnappscheibe bei dem bekannten Schalter frei in dem Schaltwerk ein, die Feder-Schnappscheibe stützt sich mit ihrem Rand auf der zweiten Kontaktfläche in dem Unterteil ab.

Gleichzeitig drückt die Feder-Schnappscheibe das bewegliche Kontaktteil gegen die erste Kontaktfläche, so dass über das feste Kontaktteil und die Feder-Schnappscheibe eine elektrisch leitende Verbindung zwischen dem selbst leitfähigen Oberteil und dem ebenfalls leitfähigen Unterteil hergestellt ist.

Erhöht sich jetzt die Temperatur der Bimetall-Schnappscheibe über ihre Sprungtemperatur hinaus, so drückt diese mit ihrem Rand gegen die Innenseite des Oberteils und drückt dabei mit ihrem inneren Bereich das bewegliche Kontaktteil gegen die Kraft der Feder-Schnappscheibe von dem festen Kontaktteil weg, so dass der temperaturabhängige Schalter geöffnet wird.

Ein Nachteil bei dem bekannten Schalter ist darin zu sehen, dass zumindest das Unterteil des Gehäuses sehr präzise gefertigt sein muss, damit die Feder-Schnappscheibe sich mit ihrem Rand sicher auf der umlaufenden Schulter abstützen kann. Vor diesem Hintergrund sind die Unterteile des bekannten temperaturabhängigen Schalters Drehteile, was zwar eine hochpräzise Fertigung bedeutet, jedoch mit hohen Produktions- und Stückkosten verbunden ist.

Das aufgeschweißte Kontaktteil ermöglicht eine einfache und preiswerte Montage des bekannten Schalters, weil das Kontaktteil beim Zusammenbau nicht verrutschen kann. Ein Nachteil ist bei dem bekannten Schalter ist jedoch darin zu sehen, dass durch das Aufschweißen des Kontaktteils auf den Auflagebereich der Feder-Schnappscheibe oder der Bimetall-Schnappscheibe Verspannungen in der Schnappscheibe entstehen, die die mechanische Funktion beeinträchtigen können.

Die DE 10 2007 014 237 A1 beschreibt einen temperaturabhängigen Schalter mit einem temperaturabhängigen Schaltwerk, das einen von einem Rahmen getragenen Federsteg aufweist, der ein bewegliches Kontaktteil und eine Bimetall-Schnappscheibe trägt. In einem Ausführungsbeispiel ist das bewegliche Kontaktteil an dem freien Ende des Federsteges angeordnet, während die Bimetall-Schnappscheibe etwa mittig zu dem Federsteg angeordnet und mit diesem unverlierbar über einen Nietbolzen gehalten ist.

Die DE 195 45 997 A1 beschreibt einen temperaturabhängigen Schalter, in dem ein Schaltwerk aus Feder-Schnappscheibe und Bimetall-Schnappscheibe angeordnet ist. In einem Ausführungsbeispiel ist innen an dem Deckel des Oberteiles des Schalters ein Zapfen vorgesehen, auf den die Feder-Schnappscheibe und die Bimetall-Schnappscheibe aufgesteckt werden, woraufhin dann der Kopf des Zapfens verdickt wurde. Ein bewegliches Kontaktteil weist dieser Schalter nicht auf.

Die DE 21 06 132 A beschreibt einen temperaturabhängigen Schalter mit einer Feder-Schnappscheibe, die einen äußeren Ring aufweist, von dem sich nach innen eine Federzunge erstreckt, auf die ein bewegliches Kontaktteil aufgeschweißt ist.

Aus der DE 10 2009 061 050 A1 ist es bekannt, den inneren Bereich einer Bimetall-Schnappscheibe durch umfänglich verteilt angeordnete, V-förmige Schnitte partiell von dem äußeren Bereich der Bimetall-Schnappscheibe abzutrennen, wobei der innere und äußere Bereich gegensinnig geprägt sind.

Aus der US 3,305,655 A ist ein temperaturabhängiger Schalter bekannt, der eine Federscheibe aufweist, die mit einer Bimetall-Schnappscheibe zusammenwirkt. Die Federscheibe weist einen zentralen Bereich auf, von dem sich nach außen und unten drei Beinchen erstrecken, mit denen sich die Federscheibe innen in einem Gehäuse des Schalters abstützt. Der zentrale Bereich der Federscheibe ist über einen Niet und ein Distanzstück mit der Bimetall-Schnappscheibe verbunden. Der oberhalb der Bimetall-Schnappscheibe liegende Kopf des Niets dient als bewegliches Kontaktteil.

Vor diesem Hintergrund liegt der vorliegenden Erfindung die Aufgabe zugrunde, das bekannte temperaturabhängige Schaltwerk und den damit ausgerüsteten temperaturabhängigen Schalter derart weiterzubilden, dass eine einfache und preiswerte Montage möglich ist, ohne dass die mechanische Funktion der Schnappscheibe beeinträchtigt wird.

Bei dem bekannten temperaturabhängigen Schaltwerk wird diese Aufgabe dadurch gelöst, dass der Auflagebereich über einen Teil seines Umfangsbereiches durch einen Spalt von der Schnappscheibe getrennt ist, wobei der Umfangsbereich gleich oder größer 180° ist, und weiter vorzugsweise das Kontaktteil an dem Auflagebereich angeschweißt ist.

Bei dieser Maßnahme ist von Vorteil, dass durch das Befestigen, insbesondere Aufschweißen des Kontaktteils auf den Auflagebereich der Schnappscheibe keine Verspannungen in der Schnappscheibe entstehen, wie es nach Erkenntnis des Erfinders der vorliegenden Anmeldung bei dem Schalter aus der DE 43 45 350 A1 der Fall ist, wo der Auflagebereich einstückig mit der Feder-Schnappscheibe ausgebildet ist.

Wenn dieser Auflagebereich jetzt entweder vor oder nach dem Aufschweißen des beweglichen Kontaktteils bspw. über einen einem Kreisabschnitt entsprechenden Spalt oder Schnitt teilweise von der Schnappscheibe getrennt wird, so begrenzen sich die inneren Verspannungen auf den Auflagebereich und erstrecken sich nicht über die gesamte Schnappscheibe.

Diese inneren Spannungen, die beim Anschweißen eines beweglichen Kontaktes im Stand der Technik auftreten, können dazu führen, dass die Schnappscheibe nicht wie vorgesehen funktioniert, insbesondere nicht automatisch wieder in die Schließstellung zurückspringt.

Eine mit inneren Spannungen versehene Feder-Schnappscheibe aus dem Stand der Technik kann beispielsweise entweder beim Öffnen des Schalters oder beim erneuten Schließen des Schalters versagen, indem sie der umschnappenden Bimetall-Schnappscheibe eine so große Gegenkraft entgegensetzt, dass diese den beweglichen Kontakt nicht von dem festen Kontakt abheben kann. Dabei ist es auch möglich, dass die Feder-Schnappscheibe nach dem Umschnappen in ihre konkave Form, in die sie durch die Bimetall-Schnappscheibe gedrückt wird, wenn Letztere auf eine Temperatur oberhalb ihrer Sprungtemperatur erhitzt wird, nicht wieder automatisch verlassen und die konvex Schließstellung einnehmen kann.

Diese Probleme mit den Feder-Schnappscheiben lassen sich nach Erkenntnis des Erfinders der vorliegenden Anmeldung erstaunlicherweise dadurch vermeiden, dass der Auflagebereich des aufgeschweißten Kontaktteils zumindest teilweise von der ihn umgebenden Feder-Schnappscheibe getrennt ist.

Diese Trennung kann durch einen Schnitt oder Spalt erfolgen, wobei wichtig ist, dass diese Trennung dazu führt, dass innere Verspannungen in dem Auflagebereich nicht oder nicht vollständig in die betreffende Schnappscheibe ausstrahlen.

Obwohl erfindungsgemäß somit ein weiterer Fertigungsschritt bei der Herstellung eines temperaturabhängigen Schaltwerkes und eines damit ausgestatteten Schalters erforderlich ist, sinken dennoch die gesamten Herstellungskosten, weil der Ausschuss verringert werden kann.

Durch den teilweise von der Schnappscheibe abgetrennten Auflagebereich kann jetzt erstmals eine Schnappscheibe mit angeschweißtem Kontaktteil bereitgestellt werden, ohne dass in der Schnappscheibe durch den Schweißvorgang innere Verspannungen erzeugt werden, die die Schaltfunktion der Schnappscheibe beeinträchtigen oder unmöglich machen könnten.

Die der Erfindung zugrundeliegende Aufgabe wird auf diese Weise vollkommen gelöst.

Während die Schnappscheibe selbst die Bimetall-Schnappscheibe sein kann, ist es bevorzugt, wenn Schnappscheibe eine Feder-Schnappscheibe ist, der eine Bimetall-Schnapp-Scheibe zugeordnet ist, die an dem Kontaktteil gehalten ist.

Hier ist von Vorteil, dass die Bimetall-Schnappscheibe weder den mechanischen Schließdruck ausüben muss noch den Betriebsstrom des zu schützenden Gerätes führt.

Dabei ist es bevorzugt, wenn die Bimetall-Schnapp-Scheibe unverlierbar mit Spiel an dem Kontaktteil gehalten ist.

Weil nun Feder-Schnappscheibe, Bimetall-Schnappscheibe und bewegliches Kontaktteil eine Einheit bilden, lässt sich das Schaltwerk als gesondertes Halbfertigteil montieren und zwischenlagern, wobei auch eine gesonderte Prüfung des Schaltwerkes möglich ist, da die Bimetall-Schnappscheibe unverlierbar gehalten wird, aber entsprechende Lose aufweist, so dass sie sich zwischen ihrer Tieftemperaturstellung und Hochtemperaturstellung ungehindert verformen kann.

Damit kann das Schaltwerk noch vor dem Einbau in den Schalter getestet werden, so dass die später mit dem Schaltwerk ausgestatteten und fertig montierten Schalter selbst nur noch auf Durchgang getestet werden müssen, eine erneute Kontrolle der - temperaturabhängigen - Schaltfunktion ist nicht erforderlich.

Allgemein ist es bevorzugt, wenn an dem Kontaktteil ein Kragen vorgesehen ist, der die Bimetall-Schnappscheibe durchgreift.

Diese Maßnahme ist konstruktiv von Vorteil, denn sie ermöglicht eine einfache Festlegung der Bimetall-Schnappscheibe an dem Kontaktteil. Die Bimetall-Schnappscheibe wird nämlich lediglich mit ihrer Mittenöffnung über den Kragen gestülpt, woraufhin der Kragen anschließend aufgeweitet wird, so dass die Bimetall-Schnappscheibe mit Spiel zwischen dem Kragen und dem Bund bewegbar ist, über den das bewegliche Kontaktteil auf den Auflagebereich der Feder-Schnappscheibe aufgeschweißt ist.

Weiter ist es bevorzugt, wenn an der Schnappscheibe ein seitlicher Verbindungssteg vorgesehen ist, über den sie während der Montage des Schaltwerkes mit einem Transportband verbunden ist.

Bei dieser Maßnahme ist von Vorteil, dass die Schnappscheiben vor der Montage des Schaltwerkes nicht vereinzelt werden müssen.

Es ist bekannt, dass die Schnappscheiben, die als Schüttgut bereitgestellt werden, wegen elektrostatischer Adhäsionskräfte nur schwer vereinzelt werden können, so dass dieser Teil des Produktionsverfahrens aufwändig ist.

Wenn die Schnappscheibe dagegen sozusagen an einem Band ausgestanzt wird und dabei über einen Verbindungssteg mit dem Transportband verbunden bleibt, so lässt sich das komplette Schaltwerk montieren, während die Schnappscheibe noch mit dem Transportband in Verbindung steht und somit leicht gehandhabt und manipuliert werden kann.

Diese Maßnahme ermöglicht auch ein sehr einfaches Testen des fertig montierten Schaltwerkes, weil nämlich die einzelnen Schaltwerke an dem Transportband nacheinander lediglich durch eine Heizkammer und durch eine Kühlkammer geführt werden müssen, wobei dann durch Kontaktspitzen, optisch oder akustisch überprüft wird, ob die Bimetall-Schnappscheiben sich dabei temperaturabhängig verformen.

Wie bereits erwähnt, kann dabei nur eine Bimetall-Schnappscheibe vorgesehen sein, an der das Kontaktteil auf erfindungsgemäße Weise befestigt ist, oder es ist zusätzlich eine Feder-Schnappscheine vorgesehen, an der das bewegliche Kontaktteil befestigt ist. Die Bimetall-Schnappscheibe dient dann nicht mehr der Stromführung sondern nur zur Bereitstellung der temperaturabhängigen Schaltfunktion.

Der Verbindungssteg ermöglicht also eine noch einfachere Überprüfung des temperaturabhängigen Schaltwerkes vor dessen Montage in einem Schalter.

Auf diese Weise wird der Ausschuss reduziert, wobei ferner für eine höhere Produktionsstabilität gesorgt werden kann.

Das Schaltwerk kann dann dadurch vereinzelt werden, dass der Verbindungssteg von dem Transportband abgetrennt wird. Dieses vereinzelte Schaltwerk kann dann als Halbfertigteil gelagert oder ggf. an entsprechende Abnehmer verkauft werden.

Über den Verbindungssteg lassen sich diese temperaturabhängigen Schaltwerke leicht handhaben und auch in entsprechende Unterteile von Gehäusen einlegen.

Besonders bevorzugt ist es jedoch, dass der Verbindungssteg in einem zusammengebauten Schalter mechanisch an der zweiten Kontaktfläche befestigt, vorzugsweise angeschweißt werden kann.

Auf diese Weise wird für eine permanente elektrische Verbindung zwischen der Schnappscheibe und dem zweiten Außenanschluss gesorgt, der elektrisch mit der zweiten Kontaktfläche an der Innenseite des Unterteils in Verbindung steht.

Weil die Schnappscheibe, vorzugsweise die Feder-Schnappscheibe jetzt über den Verbindungssteg permanent elektrisch und mechanisch mit dem Unterteil verbunden ist, kann das Unterteil selbst als Tiefziehteil gefertigt werden, es ist nicht mehr erforderlich, teure Drehteile zu verwenden.

Ein weiterer Vorteil besteht darin, dass jetzt die Feder-Schnappscheibe, die üblicherweise aus Stahl besteht, nicht mehr versilbert werden muss, um einen geringen Übergangswiderstand zu der zweiten Kontaktfläche zu bewirken.

Darüber hinaus ist es auch nicht mehr erforderlich, die Kontaktfläche an der Innenseite des Unterteils zu versilbern, so dass ein preiswertes Tiefziehteil sowie ein ebenfalls preiswertes Stanzteil aus Stahl als Feder-Schnappscheibe bzw. Gehäuseunterteil verwendet werden kann.

Dies senkt nicht nur die Materialkosten sondern auch die Fertigungskosten, wobei dennoch für einen geringeren Übergangswiderstand zwischen der Feder-Schnappscheibe und dem Unterteil des Gehäuses gesorgt wird.

Insgesamt gesehen ermöglicht das neue Schaltwerk also eine preiswerte zuverlässige Herstellung, wobei das Schaltwerk vor der Montage in den temperaturabhängigen Schalter, also außerhalb des Gehäuses, auf Schaltfunktion getestet werden kann.

Das neue temperaturabhängige Schaltwerk kann auch an der Schnappscheibe von dem Verbindungssteg abgetrennt werden, so dass das Schaltwerk nach dem Testen als Einheit, aber ohne Verbindungssteg, zur Verfügung steht.

Dieses neue temperaturabhängige Schaltwerk kann dann in die bekannten Gehäuse bekannter temperaturabhängiger Schalter eingebaut werden. Bspw. kann es in dem Gehäuse gemäß DE 43 45 350 A1 verwendet werden.

Um die erforderlichen geringen Übergangswiderstände zu gewährleisten, kann es dann jedoch erforderlich sein, die Schnappscheibe zu versilbern.

Bei dem bekannten temperaturabhängigen Schalter wird die Aufgabe erfindungsgemäß dadurch gelöst, dass das neue temperaturabhängige Schaltwerk in diesen temperaturabhängigen Schalter eingebaut wird.

Besonders bevorzugt ist es dabei, wenn an der Schnappscheibe der seitliche Verbindungssteg vorgesehen ist, und wenn das Unterteil ein Tiefziehteil ist, an dessen Innenseite der Verbindungssteg befestigt, vorzugsweise angeschweißt ist.

Dies bietet den bereits beschriebenen Vorteil, dass sich die Material- und Herstellungskosten für den neuen temperaturabhängigen Schalter deutlich reduzieren, weil als Unterteil kein Drehteil erforderlich ist, und weil auf die Versilberung sowohl bei der Schnappscheibe als auch bei dem Unterteil verzichtet werden kann.

Ferner ergibt sich bei diesem neuen temperaturabhängigen Schalter eine sehr gute Produktionsqualität und eine hohe Stabilität des Produktionsablaufes, weil zum einen das Schaltwerk vor der Montage in den Schalter geprüft wird, so dass nur noch funktionsfähige Schaltwerke verbaut werden.

Dann wird durch die permanente galvanische Verbindung der Schnappscheibe mit der zweiten Kontaktfläche dafür gesorgt, dass der Übergangswiderstand zwischen Schnappscheibe und Unterteil sehr gering ist. Auf diese Weise wird eine mögliche Fehlerquelle eliminiert, die bei der abschließenden Durchgangsprüfung eines fertig montierten temperaturabhängigen Schalters auftauchen kann. Im Stand der Technik ist es nämlich durchaus möglich, dass aufgrund von Fertigungstoleranzen der Übergangswiderstand zwischen dem Unterteil des Gehäuses und der Schnappscheibe so groß ist, dass der fertige temperaturabhängige Schalter als Ausschuss verworfen werden muss.

Ein Verfahren zum Herstellen eines temperaturabhängigen Schaltwerkes umfasst folglich die Schritte:
a) Ausstanzen einer Schnappscheibe, die über einen Verbindungssteg mit einem Transportband verbunden ist,
b) teilweises Abtrennen eines vorzugsweise zentrisch angeordneten Auflagebereiches von der Schnappscheibe durch einen Spalt, der gleich oder größer als 180° ist, und
c) Befestigen eines Kontaktteils an dem Auflagebereich.

Auf diese Weise kann das neue temperaturabhängige Schaltwerk hergestellt werden, wobei während des gesamten Zusammenbaus des Schaltwerkes die Schnappscheibe mit dem Transportband verbunden bleibt.

Dabei ist es bevorzugt, wenn im Schritt c) das Kontaktteil an den Auflagebereich angeschweißt wird.

Bei dieser Maßnahme ist von Vorteil, dass für eine mechanisch stabile und galvanisch sehr zuverlässige Verbindung zwischen dem Kontaktteil und dem Auflagebereich gesorgt wird. Obwohl derartige Schweißverbindungen zu inneren Verspannungen führen können, führt dies erfindungsgemäß nicht zu Problemen, weil der Auflagebereich teilweise von der Schnappscheibe getrennt ist.

Weiter ist es bevorzugt, wenn die Schnappscheibe eine Feder-Schnappscheibe ist und im Schritt d) eine Bimetall-Schnappscheibe mit einer Mittenöffnung über einen Kragen an dem Kontaktteil gestülpt und anschließend der Kragen aufgeweitet wird.

Bei dieser Maßnahme ist von Vorteil, dass sich die Bimetall-Schnappscheibe einfach an dem beweglichen Kontaktteil montieren und festlegen lässt, ohne dass die Bimetall-Schnappscheibe in ihrem zentrischen Bereich mechanischen Spannungen ausgesetzt ist.

Derartige mechanische Spannungen sollen in vielen Anwendungen bei Bimetall-Scheiben möglichst vermieden werden, weil diese mechanischen Spannungen dazu führen, dass das Schaltverhalten der Bimetall-Schnappscheiben nicht reproduzierbar eingestellt werden kann bzw. sich unvorhersehbar verschiebt.

Das Umspringen einer Bimetall-Schnappscheibe zwischen ihrer Tieftemperaturstellung und ihrer Hochtemperaturstellung oberhalb der Sprungtemperatur vollzieht sich bei Annäherung der Sprungtemperatur nämlich zunächst allmählich, man spricht davon, dass die Bimetall-Schnappscheibe kriecht.

Wenn die Bimetall-Schnappscheibe während dieses Kriechvorgangs mechanischen Belastungen ausgesetzt ist, kann dies dazu führen, dass die Bimetall-Schnappscheibe schneller altert oder dass sich ihre Sprungtemperatur verschiebt, was beides im Einsatz häufig unerwünscht ist.

Durch die erfindungsgemäße Art und Weise, wie die Bimetall-Schnappscheibe an dem Kontaktteil festgelegt wird, wird jetzt einerseits die Möglichkeit geschaffen, das Schaltwerk als solches vor der Montage zu prüfen, wobei andererseits die Bimetall-Schnappscheibe keinen mechanischen Belastungen ausgesetzt ist.

Vor diesem Hintergrund umfasst ein Verfahren zum Herstellen eines temperaturabhängigen Schalters die Schritte:
l) Bereitstellen eines Gehäuse, das ein Oberteil mit einem ersten Außenanschluss sowie ein Unterteil mit einem zweiten Außenanschluss umfasst, wobei an einer Innenseite des Oberteils eine mit dem ersten Außenanschluss in Verbindung stehende erste Kontaktfläche und an der Innenseite des Unterteils eine mit dem zweiten Außenanschluss in Verbindung stehende zweite Kontaktfläche vorgesehen ist,
m) Bereitstellen eines temperaturabhängigen Schaltwerkes, das eine Schnappscheibe umfasst, die über einen Verbindungssteg mit einem Transportband verbunden ist und an der ein Auflagebereich vorgesehen ist, an dem ein bewegliches Kontaktteil unverlierbar gehalten ist,
n) Abtrennen des Schaltwerkes von dem Transportband, und
o) Einlegen des Schaltwerkes in das Unterteil und Verschließen des Unterteils mit dem Oberteil, so dass das Kontaktteil mit der ersten Kontaktfläche und die Schnappscheibe mit der zweiten Kontaktfläche zusammenwirken.

Dabei ist es einerseits bevorzugt, wenn im Schritt n) das Schaltwerk von dem Verbindungssteg abgetrennt wird, so dass es in bestehende Gehäuse eingebaut werden kann.

Das neue Schaltwerk kann damit bei bestehenden Schaltern die bisherigen Schaltwerke ersetzen und den Vorteil bringen, dass das Schaltwerk jetzt vor der Montage überprüft werden kann, so dass der Ausschuss insgesamt reduziert wird.

Andererseits ist es bevorzugt, wenn im Schritt n) der Verbindungssteg von dem Transportband getrennt und im Schritt o) der Verbindungssteg an die Innenseite des Unterteils angeschweißt wird.

Bei dieser Maßnahme ist von Vorteil, dass der Verbindungssteg, der während des Zusammenbaus und des Testens des neuen temperaturabhängigen Schaltwerkes bereits zum Einsatz kommt, noch eine doppelte Funktion ausübt, er wird nämlich auch dazu verwendet, um die Schnappscheibe mechanisch und galvanisch dauerhaft mit der zweiten Kontaktfläche an der Innenseite des Unterteils des Gehäuses zu verbinden.

Weiter ist es bevorzugt, wenn die Schnappscheibe eine Feder-Schnappscheibe ist und eine Bimetall-Schnappscheibe entweder in Schritt m) unverlierbar mit Spiel an dem Kontaktteil befestigt oder in Schritt o) auf das bewegliche Kontaktteil aufgelegt wird.

Wie bereits erwähnt, führt dies zu einem sehr zuverlässig schaltenden Schalter.

Weitere Vorteile ergeben sich aus der Beschreibung der beigefügten Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der beigefügten Zeichnung dargestellt und wird in der nachfolgenden Beschreibung näher erläutert. Es zeigen:
- Fig. 1: einen schematischen Querschnitt durch einen neuen temperaturabhängigen Schalter, in dem das neue temperaturabhängige Schaltwerk verbaut ist;
- Fig. 2: eine Draufsicht auf das Unterteil des Gehäuses für den Schalter aus Fig. 1, wobei die Feder-Schnappscheibe schematisch als eingelegt dargestellt ist;
- Fig. 3: in einer Darstellung wie Fig. 1 das bewegliche Kontaktteil, wobei Feder-Schnappscheibe und Bimetall-Schnappscheibe ausschnittsweise gezeigt sind; und
- Fig. 4: eine schematische Draufsicht auf eine an einem Transportband befindliche Feder-Schnappscheibe, neben der eine Bimetall-Schnappscheibe sowie ein bewegliches Kontaktteil dargestellt sind.

In Fig. 1 ist bei 10 ein temperaturabhängiger Schalter mit einem Gehäuse 11 gezeigt, das ein aus elektrisch leitfähigem Material gefertigtes Unterteil 12 sowie ein aus elektrisch leitfähigem Material gefertigtes Oberteil 14 umfasst.

Zwischen Oberteil 14 und Unterteil 12 ist eine Isolierfolie 15 angeordnet, die das Oberteil 14 elektrisch von dem Unterteil 12 isoliert.

An dem Oberteil 14 ist an dessen Innenseite 16 ein fester Kontaktklotz 17 angeordnet, der eine auf das Unterteil 12 zuweisende erste Kontaktfläche 18 aufweist.

Der Kontaktklotz 17 ist somit elektrisch mit dem Oberteil 14 verbunden, so dass dessen Außenseite als erster Außenanschluss 19 zur Verfügung steht.

Das Unterteil 12 weist an seiner Innenseite 21 eine zweite Kontaktfläche 22 auf. Weil das Unterteil 12 ebenfalls elektrisch leitend ist, dient seine Außenseite als zweiter Außenanschluss 23.

In dem Gehäuse 11 ist ein temperaturabhängiges Schaltwerk 25 angeordnet, das in Abhängigkeit von seiner Temperatur eine elektrisch leitende Verbindung zwischen dem Unterteil 12 und dem Oberteil 14 herstellt bzw. diese elektrisch leitende Verbindung bei Überschreiten einer Ansprechtemperatur oder Sprungtemperatur schlagartig unterbricht.

Das Schaltwerk 25 weist eine leicht gewölbte Feder-Schnappscheibe 26 auf, die einstückig mit einem seitlichen Verbindungssteg 27 verbunden ist, der an einer Schweißstelle 28 mit der zweiten Kontaktfläche 22 verschweißt ist.

Die Feder-Schnappscheibe 26 trägt zentrisch ein bewegliches Kontaktteil 29, das in noch zu beschreibender Weise auf die Feder-Schnappscheibe 26 aufgeschweißt ist.

Mit Spiel aber unverlierbar sitzt auf dem beweglichen Kontaktteil 29 eine eine Mittenöffnung 30 aufweisende Bimetall-Schnappscheibe 31, die sich in dem in Fig. 1 gezeigten Zustand in ihrer Tieftemperaturstellung befindet, in der sie kräftefrei auf der Feder-Schnappscheibe 26 aufliegt.

Erfindungsgemäß ist es auch vorgesehen, auf die Feder-Schnappscheibe 26 zu verzichten, und die Bimetall-Schnappscheibe 31 mit dem seitlichen Verbindungsteg zu versehen. Das Kontaktteil 26 wird dann in der noch zu beschreibenden Weise unmittelbar an der Bimetall-Schnappscheibe 31 befestigt.

Es ist zu erkennen, dass das Unterteil 12 eine umlaufende Wand 32 aufweist, die von einer umlaufenden Wand 33 des Oberteils 14 übergriffen wird.

Zwischen den beiden umlaufenden Wänden 32, 33 ist die bereits erwähnte Isolierfolie 15 angeordnet, die auf einem umlaufenden Rand 34 des Oberteils 14 aufliegt und mittig eine Durchgangsöffnung 35 aufweist, durch die das bewegliche Kontaktteil 29 nach oben hin durchragt, um mit dem Kontaktklotz 17 in Anlage zu gelangen.

Es sei noch erwähnt, dass die Isolierfolie 15 selbstklebend ist, so dass sie nach dem Zusammenbau des neuen Schalters ggf. nach Druck- oder Hitzeeinwirkung Oberteil 14 und Unterteil 12 fest miteinander verbindet und gegen Eintrag von Verunreinigungen jeglicher Art schützt. Zusätzlich oder alternativ können Unterteil 12 und Oberteil 14 auch miteinander verpresst oder verrastet werden.

Das Unterteil 12 ist als preiswertes Tiefziehteil ausgebildet, mit dem die Feder-Schnappscheibe 26 oder die Bimetall-Schnappscheibe 31 über den Verbindungssteg 27 dauerhaft mechanisch und galvanisch verbunden ist, so dass ein sehr geringer Übergangswiderstand zwischen der Schnappscheibe 26 bzw. 31 und dem zweiten Außenanschluss 23 existiert.

Weil das bewegliche Kontaktteil 29 mit der Schnappscheibe 26 bzw. 31 verschweißt ist, ist auch der Übergangswiderstand zwischen der Schnappscheibe und dem beweglichen Kontaktteil 29 extrem gering.

Das bewegliche Kontaktteil 29 weist eine kuppelartige Spitze 37 auf, die in der in Fig. 1 gezeigten Tieftemperaturstellung in Anlage mit dem Kontaktklotz 17 ist.

Durch die Wahl einer geeigneten Oberflächengüte der Spitze 37 und der ersten Kontaktfläche 18 an dem Kontaktklotz 17 ist auch dort der Übergangswiderstand sehr gering.

Das Oberteil 14 kann folglich ebenfalls ein preiswertes Tiefziehteil sein, weil die Qualität des Übergangswiderstandes durch den Kontaktklotz 17 bzw. die an diesem vorgesehene Kontaktfläche 18 bereitgestellt wird.

Auf diese Weise weist der gesamte Schalter 10 zwischen dem ersten Außenanschluss 19 und dem zweiten Außenanschluss 23 nur einen sehr geringen Durchgangswiderstand auf, so dass er quasi einen galvanischen Kurzschluss darstellt, denn zwei der drei möglichen Kontaktwiderstände sind durch Schweißverbindungen ersetzt.

Erhöht sich jetzt die Temperatur des Schalters 10 über die Sprungtemperatur der Bimetall-Schnappscheibe 31 hinaus, so bewegt sich diese mit ihrem in Fig. 1 noch freien Rand 38 in Fig. 1 nach oben, bis dieser Rand 38 in Anlage mit der Isolationsfolie 15 dort gelangt, wo diese unterhalb des ringförmigen Randes 34 des Oberteils 12 sitzt.

Dabei hebt die Bimetall-Schnappscheibe 31 entweder das von ihr getragene Kontaktteil 29 von dem Kontaktklotz 17 ab oder sie drückt mit ihrem zentrischen Bereich 39 mittig auf die Feder-Schnappscheibe 26 und drückt diese in Fig. 1 nach unten, wodurch das bewegliche Kontaktteil 29 von dem Kontaktklotz 17 abgehoben wird, so dass der Schalter 10 öffnet.

Wenn sich die Umgebungstemperatur und damit die Temperatur der Bimetall-Schnappscheibe 31 wieder unter die Sprungtemperatur abkühlen, kehrt die Bimetall-Schnappscheibe 31 in ihre in Fig. 1 gezeigte Tieftemperaturstellung zurück, wodurch der Öffnungsdruck auf die ggf. vorgesehene Feder-Schnappscheibe 26 nachlässt. Die Feder-Schnappscheibe 26 springt dann aufgrund der inneren Kräfte wieder in ihre in Fig. 1 gezeigte Ruheposition zurück, in der sie sich zwischen der Innenseite 21 des Unterteils 12 und dem Kontaktklotz 17 verspannt und somit für einen festen Kontaktdruck und einen sicher geschlossenen Schalter 10 sorgt.

In Fig. 2 ist in einer Draufsicht das Unterteil 12 dargestellt, wobei die Stirnfläche der umlaufenden Wand 32 zu sehen ist.

In der Draufsicht der Fig. 2 ist zu erkennen, dass das Unterteil leicht tropfenförmig mit einer seitlichen Ausbuchtung 40 ausgebildet ist, in die der Verbindungssteg 27 der schematisch in Fig. 2 angedeuteten Feder-Schnappscheibe 26 hineinragt.

Zentrisch auf der Feder-Schnappscheibe 26 ist ein Auflagebereich 41 zu erkennen, der über einen Spalt oder Schnitt 42 von der Feder-Schnappscheibe getrennt ist.

Dieser Spalt oder Schnitt 42 erstreckt sich über etwa 180° längs des bei 43 angedeuteten Umfanges des Auflagebereiches 41.

Die winkelmäßige Erstreckung des Spaltes 42, also der Teil des Umfanges 43, der von der Feder-Schnappscheibe 26 abgetrennt ist, ist durch einen Pfeil 44 angedeutet, der einen Winkelbereich von etwas mehr als ca. 180° überstreicht.

Auf diese Weise ist der Auflagebereich 41 über mindestens 90 % seines Umfanges 43 noch einstückig mit der Feder-Schnappscheibe 26 verbunden.

In gleicher Weise wird auch bei einem Schaltwerk 25 ohne Feder-Schnappscheibe ein Auflagebereich 41 teilweise von einer Bimetall-Schnappscheibe 31 abgetrennt, und vorher oder danach daran ein bewegliches Kontaktteil 29 angeschweißt, wie dies jetzt im Einzelnen für die Feder-Schnappscheibe 26 anhand der Fig. 3 erklärt wird.

In Fig. 3 ist das bewegliche Kontaktteil 29 vergrößert dargestellt. In Fig. 3 ist ferner ausschnittsweise die Feder-Schnappscheibe 26 sowie die Bimetall-Schnappscheibe 31 dargestellt.

Das bewegliche Kontaktteil 29 weist einen unteren Bund 45 auf, der auf den Auflagebereich 41 der Feder-Schnappscheibe 26 aufgeschweißt ist. In Fig. 3 ist ebenfalls der Spalt 42 zu erkennen, der den Auflagebereich 41 zumindest teilweise mechanisch von der Feder-Schnappscheibe 26 trennt.

Nach oben schließt sich an den Bund 45 ein zylindrischer Fortsatz 46 an, auf dem die Bimetall-Schnappscheibe 31 mit ihrer Mittenöffnung 30 sitzt.

Oberhalb des zylindrischen Fortsatzes 46 ist an dem Kontaktteil 29 ein Kragen 47 vorgesehen, an den sich die kuppelartige Spitze 37 anschließt.

In dem in Fig. 3 gezeigten Zustand weist der Kragen 47 einen bei 48 angedeuteten Außendurchmesser auf, der geringer ist als der bei 49 angedeutete Innendurchmesser der Mittenöffnung 30, der wiederum größer ist als der Durchmesser des Fortsatzes 46, so dass die Bimetall-Schnappscheibe 31 mit Spiel an dem Kontaktteil 29 gehalten ist.

Nachdem bei dem Zusammenbau des Schaltwerkes 25 die Bimetall-Schnappscheibe 31 wie in Fig. 3 dargestellt mit ihrer Mittenöffnung 30 über den Kragen 47 des Kontaktteils 29 gestülpt wurde, wird der Kragen aufgespreizt oder aufgeweitet, was durch Pfeile 51 dargestellt ist.

Beispielsweise durch Pressen wird der Kragen 47 dabei so aufgeweitet, dass er die bei 52 gestrichelt dargestellte Konfiguration annimmt, in der er die Mittenöffnung 30 seitlich überragt, so dass die Bimetall-Schnappscheibe 31 unverlierbar aber mit Spiel an dem beweglichen Kontaktteil 29 gehalten ist.

Der Zusammenbau des Schaltwerkes 25 soll jetzt anhand der Prinzipskizze aus Fig. 4 dargestellt werden.

Oben in Fig. 4 ist die Feder-Schnappscheibe 26 mit ihrem teilweise abgetrennten Auflagebereich 41 sowie ihrem Verbindungssteg 27 gezeigt, der einstückig mit einem Transportband 53 verbunden ist.

Auf diese Weise können viele Feder-Schnappscheiben 26 nebeneinander an dem Transportband 53 ausgestanzt und dennoch mit diesem einstückig verbunden bleiben.

Auf den Auflagebereich 41 wird jetzt das in Fig. 4 unten dargestellte bewegliche Kontaktteil 29 aufgeschweißt. Danach wird die in Fig. 1 gezeigte Bimetall-Schnappscheibe 31 mit ihrer Mittenöffnung 30 über den Kragen 47 des Kontaktteils 29 gestülpt, woraufhin der Kragen 47 so aufgeweitet wird, dass er die in Fig. 3 bei 52 angedeutete Form annimmt.

Auf diese Weise ist jetzt ein vollständiges Schaltwerk 25 aus Feder-Schnappscheibe 26 mit angeschweißtem Kontaktteil 29 und daran unverlierbar, aber mit Spiel gehaltener Bimetall-Schnappscheibe 31 gebildet.

Dieses Schaltwerk 25 ist über den Verbindungssteg 27 immer noch mit dem Transportband 53 verbunden, so dass es jetzt geeigneten Testeinrichtungen zugeführt werden kann, wo die Schaltfunktion der Bimetall-Schnappscheibe 31 noch außerhalb des Schalters getestet werden kann.

Sollte ein Schaltwerk 25 Fehlfunktionen aufweisen, wird es vom Transportband 53 abgetrennt.

Die anderen Schaltwerke werden zur weiteren Verwendung zwischengelagert, an Endabnehmer geliefert oder unmittelbar zu einer Montagestraße gefahren, wo tiefgezogene Unterteile 12 sowie tiefgezogene Oberteile 14 zugeliefert werden, an denen innen bereits der Kontaktklotz 17 angeschweißt ist.

Je nach dem, ob aus dem Stand der Technik bekannte, im Wesentlichen runde Oberteile und Unterteile oder aber die Oberteile 14 und Unterteile 12 mit der in Fig. 2 gezeigten Ausbuchtung 40 verwendet werden, wird jetzt entweder die Federscheibe 26 von dem Verbindungssteg 27 oder aber der Verbindungssteg 27 von dem Transportband 53 abgetrennt.

Schaltwerke 25 ohne Verbindungssteg 27 können in konventionelle Gehäuse eingelegt werden.

Weil die Schaltwerke bereits vorab getestet wurden, müssen die fertig montierten Schalter dann lediglich noch auf elektrischen Durchgang überprüft werden, die Schaltfunktion selbst muss nicht mehr getestet werden.

Dies reduziert den Ausschuss an fertig montierten Schaltern.

Wenn dagegen das Gehäuse 10 gemäß Figuren 1 und 2 verwendet wird, so wird der Verbindungssteg 27 innen an die zweite Kontaktfläche 22 angeschweißt, so dass das Schaltwerk 25 mechanisch und galvanisch dauerhaft mit dem Unterteil 12 verbunden ist.

Neben dem bereits erwähnten Vorteil, dass das Schaltwerk bereits vorab getestet wurde, wird hier ein weiterer Vorteil dahin erzielt, dass die Übergangswiderstände in dem Schalter wegen der galvanischen Verbindungen zwischen Unterteil 12 und Feder-Schnappscheibe 26 sowie Feder-Schnappscheibe 26 und Kontaktteil 29 stark reduziert sind.

Ein Teil der bei einem fertig montierten Schalter möglichen Fehlfunktionen sind somit ausgeschaltet, so dass der Ausschuss bei fertig montierten Schaltern noch einmal verringert wird, was zu einer besseren Prozessstabilität bei der Herstellung der neuen temperaturabhängigen Schalter 10 führt.

Wenn das Kontaktteil 29 mit der Feder-Schnappscheibe 26 und die Feder-Schnappscheibe 26 über den Verbindungssteg 27 mit dem Unterteil 12 des Gehäuses 11 verschweißt sind, fallen zwei der drei Übergangswiderstände weg, wie sie im Stand der Technik zu finden sind. Dies führt dazu, dass auch zwei mögliche Fehlerquellen eliminiert wurden, so dass auch ohne die unverlierbar gehaltene Bimetall-Schnappscheibe 31 der Ausschuss bei einem mit einem derartigen Schaltwerk 25 versehenen Schalter 10 deutlich verringert ist.

## Patentansprüche

1. Temperaturabhängiges Schaltwerk für einen temperaturabhängiger Schalter (10), wobei das Schaltwerk (25) eine Schnappscheibe (26, 31) umfasst, an der ein Auflagebereich (41) vorgesehen ist, an dem ein bewegliches Kontaktteil (29) unverlierbar gehalten ist, wobei bei in dem temperaturabhängigen Schalter (10) montiertem Schaltwerk (25) das Kontaktteil (29) mit einer ersten Kontaktfläche (18) und die Schnappscheibe (26, 31) mit einer zweiten Kontaktfläche (22) des Schalters (10) derart zusammenwirkt, dass die Schnappscheibe (26, 31) das bewegliche Kontaktteil (29) in Abhängigkeit von ihrer Temperatur von der ersten Kontaktfläche (18) abhebt,
**dadurch gekennzeichnet, dass** der Auflagebereich (41) über einen Teil seines Umfangsbereiches durch einen Spalt (42) von der Schnappscheibe (26, 31) getrennt ist, der gleich oder größer als 180° ist.

2. Schaltwerk nach Anspruch 1, **dadurch gekennzeichnet, dass** das Kontaktteil (29) an dem Auflagebereich (41) angeschweißt ist.

3. Schaltwerk nach Anspruch 1 oder 2, **dadurch gekennzeichnet, dass** die Schnappscheibe (26, 31) eine Feder-Schnappscheibe (26) ist, der eine Bimetall-Schnapp-Scheibe (31) zugeordnet ist, die vorzugsweise unverlierbar mit Spiel an dem Kontaktteil (29) gehalten ist.

4. Schaltwerk nach Anspruch 3, **dadurch gekennzeichnet, dass** an dem Kontaktteil (29) ein Kragen (47) vorgesehen ist, der die Bimetall-Schnappscheibe (31) durchgreift.

5. Schaltwerk nach einem der Ansprüche 1 bis 4, **dadurch gekennzeichnet, dass** an der Schnappscheibe (26, 31) ein seitlicher Verbindungssteg (27) vorgesehen ist, über den sie während der Montage des Schaltwerks (25) mit einem Transportband (53) verbunden ist.

6. Schaltwerk nach Anspruch 5, **dadurch gekennzeichnet, dass** der Verbindungssteg (27) von dem Transportband (53) abgetrennt ist.

7. Temperaturabhängiger Schalter mit einem temperaturabhängiges Schaltwerk (25), das in einem das Schaltwerk (25) aufnehmenden Gehäuse (11) angeordnet ist, das ein Oberteil (14) mit einem ersten Außenanschluss (19) sowie ein Unterteil (12) mit einem zweiten Außenanschluss (23) umfasst, wobei an einer Innenseite (16) des Oberteils (14) eine mit dem ersten Außenanschluss (19) in Verbindung stehende erste Kontaktfläche (18) und an der Innenseite (21) des Unterteils (12) eine mit dem zweiten Außenanschluss (23) in Verbindung stehende zweite Kontaktfläche (22) vorgesehen ist,
**dadurch gekennzeichnet, dass** das Schaltwerk (25) das Schaltwerk (25) nach einem der Ansprüche 1 bis 6 ist.

8. Schalter nach Anspruch 7, wobei an der Schnappscheibe (26, 31) ein seitlicher Verbindungssteg (27) vorgesehen ist, **dadurch gekennzeichnet, dass** das Unterteil (12) ein Tiefziehteil ist, an dessen Innenseite (21) der Verbindungssteg (27) befestigt, vorzugsweise angeschweißt ist.

9. Verfahren zum Herstellen des temperaturabhängigen Schaltwerkes (25) nach einem der Ansprüche 1 bis 6, mit den Schritten:
a) Ausstanzen einer Schnappscheibe (26, 31), die über einen Verbindungssteg (27) mit einem Transportband (53) verbunden ist,
b) teilweises Abtrennen eines vorzugsweise zentrisch angeordneten Auflagebereiches (41) von der Schnappscheibe (26, 31) über einen Teil seines Umfangsbereiches durch einen Spalt (42), der gleich oder größer als 180° ist, und
c) Befestigen eines Kontaktteiles (29) an dem Auflagebereich (41).

10. Verfahren nach Anspruch 9, **dadurch gekennzeichnet, dass** im Schritt c) das Kontaktteil (29) an den Auflagebereich (41) angeschweißt wird.

11. Verfahren nach Anspruch 9 oder 10, **dadurch gekennzeichnet, dass** die Schnappscheibe (26, 31) eine Feder-Schnappscheibe (26) ist und im Schritt d) eine Bimetall-Schnappscheibe (31) mit einer Mittenöffnung (30) über einen Kragen (47) an dem Kontaktteil (29) gestülpt und anschließend der Kragen (47) aufgeweitet wird.

## Claims

1. Temperature-dependent switching mechanism for a temperature-dependent switch (10), wherein the switching mechanism (25) comprises a snap-action disc (26, 31), on which is provided a bearing region (41) on which a movable contact part (29) is captively held, wherein with the switching mechanism mounted in said switch the contact part (29) interacts with a first contact area (18) and the snap-action disc (26) interacts with a second contact area (22) of said switch such that the snap-action disc (26) lifts the movable contact part (29) off from the first contact area (18) depending on its temperature,
**characterized in that** the bearing region (41) is separated from the snap-action disc (26, 31) by a gap (42) extending over a part (44) of the circumferential region (43) of the snap-action disc, which part is equal or greater than 180°.

2. Switching mechanism according to claim 1, **characterized in that** the contact part (29) is welded onto the bearing region (41).

3. Switching mechanism according to claim 1 or 2, **characterized in that** the snap-action disc (26, 31) is a spring snap-action disc (26) having associated therewith a bimetallic snap-action disc (31) which is preferably captively held with play on the contact part (29).

4. Switching mechanism according to claim 3, **characterized in that** a collar (47) is provided on the contact part (29), said collar engaging through the bimetallic snap-action disc (31).

5. Switching mechanism according to anyone of claims 1 to 4, **characterized in that** a lateral connecting web (27) is provided on the snap-action disc (26, 31), via which web said snap-action disc is connected to a transport strip (53) during the assembly of the switching mechanism (25).

6. Switching mechanism according to claim 5, **characterized in that** the connecting web (27) is separated from the transport strip (53).

7. Temperature-dependent switch comprising a temperature-dependent switching mechanism (25) arranged in a housing (11) which accommodates the switching mechanism (25) and which comprises an upper part (14) with a first external connection (19) and a lower part (12) with a second external connection (23), wherein a first contact area (18) connected to the first external connection (19) is provided on an inner side (16) of the upper part (14) and a second contact area (22) connected to the second external connection (23) is provided on the inner side (21) of the lower part (12),
**characterized in that** the switching mechanism (25) is the switching mechanism (25) according to anyone of claims 1 to 6.

8. Switch according to claim 7, wherein a lateral connecting web (27) is provided on the snap-action disc (26), **characterized in that** the lower part (12) is a deep-drawn part to whose inner side (21) the connecting web (27) is fixed, preferably welded.

9. Method for producing the temperature-dependent switching mechanism (25) according to anyone of claims 1 to 6, comprising the following steps:
a) stamping out a snap-action disc (26, 31), which is connected to a transport strip (53) via a connecting web (27),
b) partly separating a preferably centrally arranged bearing region (41) from the snap-action disc (26, 31) over a part (44) of its circumferential region (43) by a gap (42) which is equal or greater than 180°, and
c) fixing a contact part (29) to the bearing region (41).

10. Method according to claim 9, **characterized in that** in step c) the contact part (29) is welded onto the bearing region (41).

11. Method according to claim 9 or 10, **characterized in that** the snap-action disc (26, 31) is a spring snap-action disc (26) and in step d) a bimetallic snap-action disc (31) with a central opening (30) is slipped over a collar (47) on the contact part (29) and the collar (47) is subsequently widened.

## Revendications

1. Mécanisme interrupteur dépendant de la température pour un interrupteur (10) dépendant de la température, dans lequel le mécanisme interrupteur (25) comprend un disque à déclic (26, 31), au niveau duquel est prévue une zone de réception (41), au niveau de laquelle une partie de contact (29) mobile est maintenue de manière imperdable, dans lequel lorsque le mécanisme interrupteur (25) est monté dans l'interrupteur (10) dépendant de la température, la partie de contact (29) coopère avec une première surface de contact (18) et le disque à déclic (26, 31) coopère avec une deuxième surface de contact (22) de l'interrupteur (10) de telle manière que le disque à déclic (26, 31) soulève la partie de contact (29) mobile de la première surface de contact (18) en fonction de sa température,
**caractérisé en ce que** la zone de réception (41) est séparée, par l'intermédiaire d'une partie de sa zone périphérique, du disque à déclic (26, 31) par une fente (42), qui est égale ou supérieure à 180°.

2. Mécanisme interrupteur selon la revendication 1, **caractérisé en ce que** la partie de contact (29) est soudée au niveau de la zone de réception (41).

3. Mécanisme interrupteur selon la revendication 1 ou 2, **caractérisé en ce que** le disque à déclic (26, 31) est un disque à déclic à ressort (26), qui est associé à un disque à déclic bimétal (31), qui est maintenu de préférence de manière imperdable avec un jeu au niveau de la partie de contact (29).

4. Mécanisme interrupteur selon la revendication 3, **caractérisé en ce qu'**est prévu, au niveau de la partie de contact (29), un collet (47), qui traverse le disque à déclic bimétal (31).

5. Mécanisme interrupteur selon l'une quelconque des revendications 1 à 4, **caractérisé en ce qu'**est prévue, au niveau du disque à déclic (26, 31), une entretoise de liaison (27) latérale, par l'intermédiaire de laquelle ledit disque à déclic est relié, au cours du montage du mécanisme interrupteur (25), à une bande transporteuse (53).

6. Mécanisme interrupteur selon la revendication 5, **caractérisé en ce que** l'entretoise de liaison (27) est séparée de la bande transporteuse (53).

7. Interrupteur dépendant de la température comprenant un mécanisme interrupteur (25) dépendant de la température, qui est disposé dans un boîtier (11) logeant le mécanisme interrupteur (25), lequel boîtier comprend une partie supérieure (14) pourvue d'un premier raccord extérieur (19) ainsi qu'une partie inférieure (12) pourvue d'un deuxième raccord extérieur (23), dans lequel une première surface de contact (18) en liaison avec le premier raccord extérieur (19) est prévue au niveau d'un côté intérieur (16) de la partie supérieure (14) et qu'une deuxième surface de contact (22) en liaison avec le deuxième raccord extérieur (23) est prévue au niveau du côté intérieur (21) de la partie inférieure (12),
**caractérisé en ce que** le mécanisme interrupteur (25) est le mécanisme interrupteur (25) selon l'une quelconque des revendications 1 à 6.

8. Interrupteur selon la revendication 7, dans lequel une entretoise de liaison (27) latérale est prévue au niveau du disque à déclic (26, 31), **caractérisé en ce que** la partie inférieure (12) est une pièce emboutie, au niveau du côté intérieur (21) de laquelle est fixée, de préférence est soudée, l'entretoise de liaison (27).

9. Procédé servant à fabriquer le mécanisme interrupteur (25) dépendant de la température selon l'une quelconque des revendications 1 à 6, comprenant les étapes suivantes consistant à :
a) découper un disque à déclic (26, 31), qui est relié, par l'intermédiaire d'une entretoise de liaison (27), à une bande transporteuse (53) ;
b) séparer en partie une zone de réception (41) disposée de préférence au centre du disque à déclic (26, 31), sur une partie de sa zone périphérique par une fente (42), qui est égale ou supérieure à 180° ; et
c) fixer une partie de contact (29) au niveau de la zone de réception (41).

10. Procédé selon la revendication 9, **caractérisé en ce que** la partie de contact (29) est soudée au niveau de la zone de réception (41) à l'étape c).

11. Procédé selon la revendication 9 ou 10, **caractérisé en ce que** le disque à déclic (26, 31) est un disque à déclic à ressort (26), et **en ce qu'**à l'étape d) un disque à déclic bimétal (31) est retourné par une ouverture centrale (30) par-dessus un collet (47) au niveau de la partie de contact (29), et **en ce que** le collet (47) est élargi immédiatement après.
